# EUROPÄISCHE PATENTSCHRIFT

(11) **EP 1 460 222 B1**
(45) Veröffentlichungstag und Bekanntmachung des Hinweises auf die Patenterteilung: **09.08.2006**
(21) Anmeldenummer: 04002763.3
(22) Anmeldetag: 09.02.2004
(51) Int. Cl.: E05D 7/00

(54) **Band für Türen, Fenster oder dergleichen**
Hinge for doors, windows or the like
Charnière pour portes, fenêtres ou similaire

(30) Priorität: 20.03.2003 DE 20304483 U
(43) Veröffentlichungstag der Anmeldung: 22.09.2004
(62) Teilanmeldung aus: 06007484.6
(73) Patentinhaber: Dr. Hahn GmbH & Co. KG, 41189 Mönchengladbach-Wickrath (DE)
(72) Erfinder: Herglotz, Tibor, 52372 Kreuzau (DE)
(74) Vertreter: Kluin, Jörg-Eden

(56) Entgegenhaltungen:
- CH-A- 316 107
- DE-U- 8 609 628
- GB-A- 376 488
- US-A- 6 070 362

## Beschreibung

Die Erfindung betrifft ein Band für Türen, Fenster oder dergleichen der dem Oberbegriff des Anspruch 1 entsprechenden Art.

Bei der Montage von Türen oder Fenstern ist es häufig notwendig, zur Überprüfung von Fertigungs- und Montagetoleranzen und zur sauberen Justierung des Flügels im feststehenden Rahmen, um zum Beispiel den Anpressdruck einer Lippendichtung anzupassen, den Flügel im Rahmen geringfügig zu verlagern, was durch Verschiebung des Schamierteils eines Bandes parallel zu sich selbst gegenüber dem Befestigungsteil des Bandes vorgenommen werden kann.

Aus der WO 00/66863 ist eine Horizontalverstellung bekannt, bei der sich in einem der beiden Bandteile ein Verstellelement befindet, wobei der Bandbolzen in einer ihn radial umgebenden Lagerbuchse gelagert ist, die in ihrer äußeren Mantelfläche eine Längsverzahnung aufweist, die wiederum mit einer Gegenverzahnung im Schamier teil in Eingriff steht. Zur Verstellung des Bandbolzen relativ zum Flügelbandteil ist eine Stellspindel vorgesehen, die in eine in Verstellrichtung verlaufende, in den Bandbolzen eingearbeitete Gewindebohrung eingreift und in dem Flügelbandteil in Verstellrichtung fixiert drehbar gelagert ist. Bei der Verstellung des Bandbolzens dreht sich die Lagerbuchse um den Bandbolzen und rollt" an der Verzahnung ab.

Entsprechende, ähnlich gestaltete Bänder sind aus der EP 0 992 647 A2 und EP 0 467 075 B1 bekannt. Auch bei diesen Bändern rollt die den Bandbolzen umgebende Lagerbuchse an einer Verzahnung im Schamierteil ab.

In der DE 200 14 727 ist eine verwandte Horizontalverstellung offenbart, bei der der Bandbolzen zwecks Anpassung der Lage senkrecht zu seiner Achse in dem Scharnierteil selbst innerhalb einer hülsenförmigen Führung verlagerbar ist, wobei die Verlagerung mittels Gewindeelementen durchgeführt wird, die jeweils in Gewindebohrungen in separat in der Führung angeordneten Gewindesteinen eingreifen.

Aus der EP 1 209 310 A2 und der DE 197 39 930 A1 sind Bandanordnungen bekannt, bei denen die horizontale Verstellung im Bereich der Falz der Tür, des Fensters oder dergleichen vorgenommen wird.

Die aus der EP 1 209 310 A2 bekannten Verstellvorrichtungen umfassen:
Eine Ausführungsform, bei der auf der Profilwandung des Flügels oder Rahmens der Tür eine Gewindespindel aufliegt, und
eine weitere Ausführungsform, bei der zwei mittels eines exzentrischen Verstellelements gegeneinander verschiebbare Keile auf der Profilwandung aufliegen, um eine gewünschte Verstellung zu bewerkstelligen.

Allerdings sind entsprechend ausgestaltete Bänder teuer herzustellen und im Aufbau kompliziert. Zudem bewirkt das Anliegen der Gewindespindel bzw. des Versiellefements an der Profilwandung möglicherweise dessen Beschädigung.

Bei der aus der DE 197 39 930 A1 bekannten Verstelleinrichtung ist eine Verstellung horizontal in der Ebene des Rahmens bzw. des Flügels möglich, jedoch kann die Verstellung mittels des Exzenters auf Grund der Ausgestaltung, dass das untere Teil an seiner zum oberen Teil gerichteten Kante mit Reliefstreifen versehen ist, die stufenweise an Dicke zunehmen, und der komplementären Gestaltung des oberen Teils, nur gestuft erfolgen. Ferner ist die Herstellung des Bandes aufwendig, da die gestufte Ausführung direkt am Band selbst vorgesehen ist.

Die DE 101 121 187 A1 offenbart eine mit der aus der DE 197 39 930 A1 verwandte Verstelleinrichtung, wobei das Verstellteil mit der Verstellplatte starr verbunden ist und nur eine begrenzte Schwenkverstellung der Verstellplatte ermöglicht. Aber auch hier ist auf Grund der gestuften Ausführung des Bandes die Herstellung aufwendig und teuer und eine stufenlose Verstellung nicht möglich.

Bei den oben beschriebenen Bandanordnungen müssen die Befestigungsschrauben der Bandteile zumindest gelockert werden, um die jeweiligen Verstellelemente betätigen zu können. Hierbei kann ein Absacken zum Beispiel des Türflügels mit ausreichender Sicherheit insbesondere bei schweren Flügeln nicht vermieden werden. Zudem besteht die Gefahr, dass ein Parallelversatz nicht möglich ist, d.h. es tritt Vierkanten auf, was eine korrekte Lage des Flügels im Rahmen verhindert und zu Beschädigungen führen kann.

Ferner sind bei den oben beschriebenen Bandanordnungen die Verstellvorrichtungen kompliziert aufgebaut und die Bandteile und insbesondere deren Scharnierteile müssen zur Herstellung aufwendig bearbeitet werden.

Diese Aufgabe wird durch die in Anspruch 1 wiedergegebene Erfindung gelöst.

Aus der US-A-6,070,362 ist ein Band für einen kippbaren Flügel bekannt, der eine Exzenteranordnungumfasst, die zwei im Querschnitt gesehen landlochförmige Bohrungen, wobei sich die Längsrichtungen der Querschnitte senkrecht zueinander erstrecken, und zwei Bandbolzenteile aufweist, die jeweils in eines der Löcher zumindest hineinragen und deren Mittellängsachsen exzentrisch zueinander angeordnet sind.

Unter exzentrisch wird verstanden, dass die Mittellängsachsen einen Versatz zueinander aufweisen.

Nachteilig ist bei diesem Band, dass der Bandbolzen wegen der exzentrisch zueinander angeordneten Teile aufwändig in seiner Herstellung ist.

Aufgabe der vorliegenden Erfindung ist es, ein gattungsgemäßes Band zu schaffen, das bei einfacher Bauweise eine kostengünstige Herstellung ermöglicht.

Bei der ersten im Querschnitt gesehen langlochförmigen Bohrung handelt es sich um die (zentrale) Bohrung im Schamierteil und diese soll hiemach als Bohrung bezeichnet werden.

Die zweite im Querschnitt gesehen langlochförmige Bohrung ist vorteilhafterweise in einem separaten Bauteil ausgebildet, welches einzeln hergestellt werden kann und so eine modulartige Anpassung an verschiedene Bänder und Verlagerungen erlaubt.

Diese Bohrung wird zur einfacheren Unterscheidung nachfolgend als Langloch bezeichnet.

Das Bauteil ist günstigerweise dazu dem inneren Durchmesser der im Querschnitt langlochförmigen Bohrung angepasst ist, so dass es in die (zentrale) Bohrung des Schamierteils eingebracht werden kann.

Wenn das eine Langloch sich im Querschnitt gesehen senkrecht zur durch die Tür, das Fenster oder dergleichen verlaufenden Ebene erstreckt, erfolgt die Verlagerung parallel zu durch die Tür, das Fenster oder dergleichen verlaufenden Ebene.

Erstreckt sich das Langloch aber im Querschnitt gesehen parallel zur durch die Tür, das Fenster oder dergleichen verlaufenden Ebene, dann erfolgt die Verlagerung senkrecht zu dieser Ebene.

Je nach Anordnung bzw. Ausrichtung der Bohrung und des Langlochs kann also die Venagerungsrichtung in der Horizontalen ausgerichtet werden.

Das jeweilige, die Exzenteranordnung aufnehmende Schamierteil weist eine im Querschnitt gesehen langlochförmige Bohrung (vgl. oben) zur Aufnahme des Bandbolzens auf, deren längere Querschnittsseite sich in Verlagerungsrichtung erstreckt, so dass der Bandbolzen innerhalb des Scharnierteils selbst verlagert und gleichzeitig geführt wird. Die lang gestreckte (zentrale) Bohrung besitzt quer zur Verlagerungsrichtung in etwa eine Breite, die dem Durchmesser des Bandbolzens entspricht. Somit kann der Bandbolzen nur in der Verlagerungsrichtung bewegt werden.

Der eine Bandbolzenteil oder Fortsatz ist erfindungsgemäß eine Schraube, die in die Stirnseite des Bandbolzens eingeschraubt wird. Es hat sich überraschenderweise gezeigt, dass die Herstellbarkeit des Bandbolzens wesentlich vereinfacht wird, ohne dass die Festigkeit unter den erforderlichen Wert reduziert ist. Vorteilhafterweise handelt es sich dabei um eine Kopfschraube, so dass, wenn der Außenumfang des Kopfes der Kopfschraube größer ist als der Innendurchmesser des Langlochs, der Bandbolzen mit der Schraube nicht von dem Bauteil getrennt werden kann.

Das Bauteil kann in seinem Außenumfang eine Ausnehmung aufweisen, in die eine Halteschraube eingreift, so dass der Komplex aus Bandbolzen, Fortsatz und Bauteil zum Beispiel bei der Montage nicht aus dem Schamierteil herausfallen kann.

Dazu kann dann in dem Scharnierteil an einer der Ausnehmung entsprechenden Stelle zur Aufnahme der Halteschraube eine Gewindebohrung vorgesehen sein.

Der Bandbolzen weist vorzugsweise mindestens einen Kragen auf. Der Kragen dient zum einen zur Lagerung des einen Bandteils auf dem ggf. darunter liegenden zweiten Bandteil und andererseits zur Begrenzung des Einführungsweges des Bandbolzens in die (zentrale) Bohrung des Scharnierteils.

In den beschriebenen Fällen ist das eine Bandbolzenteil bzw. der Fortsatz exzentrisch zur Drehachse des Bandbolzens angeordnet. Der Bandbolzen selbst bzw. ein Teil dessen bildet in diesem Fall den anderen Bandbolzenteil aus.

Zur Verdrehsicherung des Bandbolzens gegenüber dem Kragen kann der Bandbolzen in seinem Außenumfang eine sich in seiner Längsrichtung erstreckende Nut aufweisen. Aber auch eine sonstige drehfeste Verbindung ist denkbar, wie beispielsweise Kleben, Schweißen, Pressen usw.

Aufgrund des Aufbaus kann die Verlagerung in dem erfindungsgemäßen Band stufenlos erfolgen.

In den Zeichnungen sind Ausführungsbeispiele eines erfindungsgemäßen Bandes dargestellt. Es zeigen:
- Fig. 1: ein erfindungsgemäßes zweiteiliges band in einer Ansicht von oben in Richtung der Scharnierachse, das senkrecht zur durch die Tür, Fenster oder dergleichen verlaufenden Ebene verlagert werden kann;
- Fig. 2: ein erfindungsgemäßes zweiteiliges Band in einer Ansicht von oben in Richtung der Scharnierachse, das parallel zur durch die Tür, Fenster oder dergleichen verlaufenden Ebene verlagert werden kann;
- Fig. 3 u. 5: das Band aus Fig. 2 in einer Ansicht von unten in Richtung der Scharnierachse,
- Fig. 4: das Band aus Fig. 3 in einem Schnitt entlang der Linie A-A;
- Fig. 6: das Band aus Fig. 5 in einer Ansicht in einem Schnitt entlang der Linie B-B;
- Fig. 7: das Bauteil mit Langloch aus Fig. 1 und Fig. 2 in einer Aufsicht und im Querschnitt;
- Fig. 8: den Bandbolzen aus Fig. 1 und 2 in einer teilweise geschnittenen Ansicht von der Seite und von oben.

Figuren 1 und 2 zeigen ein als Ganzes mit 1 bezeichnetes zweiteiliges Band in einer Ansicht von oben in Richtung der Schamierachse, das ein erstes ein zweites Bandteil 20 übergreifendes Bandteil 10 umfasst, wobei jedes Bandteil ein Scharnierteil 11 bzw. 21 zur Aufnahme eines nicht sichtbaren, die jeweiligen Scharnierteile schwenkbar verbindenden Bandbolzen aufweist.

Die Bänder umfassen jeweils eine Exzenteranordnung 50, die in der im Querschnitt gesehen ovalen, zentralen Bohrung 53 des Schamierteils 11 des ersten Bandteil 10 angeordnet ist. Sie umfasst einen Fortsatz 51, der ein Langloch 52 durchgreift, das wiederum in einem Bauteil 55 vorgesehen ist.

Bei dem Fortsatz 51 handelt es sich um eine Kopfschraube mit einer Sechskantausnehmung 54. Diese durchgreift das Langloch 52 in dem Bauteil 55 und ist in die Stirnseite des nicht sichtbaren Bandbolzen eingeschraubt.

Das Bauteil 55 besitzt einen dem Innenumfang der zentralen Bohrung 53 des Scharnierteils 11 angepassten Außenumfang ovaler Gestalt und füllt die zentrale Bohrung 53 im Querschnitt gesehen praktisch vollständig aus. In Längsrichtung, d. h. in Richtung der Scharnierachse gesehen füllt das Bauteil 55 die zentrale Bohrung 53 etwa zur Hälfte auf und liegt in dieser etwa mittig (vgl. Fig. 4).

Das Langloch 52 in dem Bauteil 55 erstreckt sich im Querschnitt gesehen quer zur Verlagerungsrichtung.

In dem in Fig. 1 dargestellten Band liegt die Verlagerungsrichtung V1 in der horizontalen, senkrecht zur durch die Tür, Fenster oder dergleichen verlaufenden Ebene. Daher erstreckt sich im Querschnitt gesehen das Langloch 52 in einer zur Tür, Fenster oder dergleichen Parallelen.

Dagegen liegt in dem in Fig. 2 dargestellten Band die Vertagerungsrfchtung in der horizontalen, parallel zur durch die Tür, Fenster dergleichen verlaufenden Ebene. Somit erstreckt sich das Langloch 52 im Querschnitt gesehen senkrecht zu dieser Ebene.

Fig. 3 zeigt das Band aus Fig. 2 in einer Ansicht von unten in Richtung der Schar nierachse S1. Man erkennt, dass der Bandbolzen 30 eine zentrale Sechskantausnehmung 32 zum Angriff eines entsprechenden Sechskantschlüssels aufweist, um eine Verstellung des Bandbolzens zu bewirken.

Die Figuren 4 und 6 zeigen Schnitte durch ein erfindungsgemäßes Band entlang der Linien A-A in Fig. 3 bzw. B-B in Fig. 5, jeweils in Blickrichtung der Pfeile.

Es ist ersichtlich, dass die als Bandbolzenteil bzw. Fortsatz dienende Kopfschraube 51, wie schon beschrieben, das Langloch 52 des Bauteils 55 durchgreift und in einer Gewindebohrung 35 in der Stirnseite des Bandbolzens 30 eingeschraubt ist. Die Gewindebohrung zur Aufnehme der Kopfschraube 51 ist wie sich insbesondere aus Fig. 8 ergibt, exzentrisch zur Drehachse S1 des Bandbolzens 30 angeordnet, so dass die Schraube 51 exzentrisch zur Drehachse des Bandbolzens angeordnet ist.

Der Bandbolzen 30 (vgl. auch Fig. 8) bildet zwei Bereiche unterschiedlichen Durchmessers aus. Ein erster Bereich 33 etwas größeren Durchmessers liegt in der zentralen, im Querschnitt gesehen ovalen Bohrung 53 in dem Schamierteil 11 des Bandteils 10 und füllt diese im Querschnitt gesehen in der Richtung quer zur Verlagerungsrichtung aus. Dieser Bereich 33 des Bandbolzens 30 kann also nur in der Verlagerungsrichtung in der Bohrung 53 bewegt werden.

Der zweite Bereich 34 kleineren Durchmessers liegt in einer Lagerhülse 15 in dem Scharnierteil 21 des unteren, zweiten Bandteils 20. Die beiden Bereiche sind durch einen umlaufenden Kragen 59 getrennt, der im Querschnitt gesehen etwa kreisförmig ausgebildet ist und einen größeren Durchmesser besitzt als der erste Bereich 33. Der Kragen 59 liegt im montierten Zustand auf der Lagerhülse 15 auf.

Der in der Fig. 4 bzw. 8 untere Bereich 34 kleineren Durchmessers füllt die Lagerhülse 15 in dem Scharnierteil 21 praktisch vollständig aus. Die Lagerhülse selbst besteht aus einem Material welches eine leichtgängige Bewegung erlaubt. In der unteren Stirnseite der Lagerhülse und dem Schamierteil 21 ist ein Loch 22 vorgesehen, so dass die Sechskantausnehmung 32 in der Stirnseite des Bandbolzens 30 zugänglich ist. Die Sechskantausnehmung dient im montierten Zustand des Bandes zur Verstellung.

Das Bauteil 55 weist in seinem Außenumfang eine Ausnehmung 56 auf, in die eine Halteschraube 58 eingreift, so dass der Komplex aus Bandbolzen 30, Fortsatz 31 und Bauteil 55 zum Beispiel bei der Montage nicht aus dem Schamierteil 11 herausfallen kann.

Dazu ist in dem Scharnierteil 11 an einer der Ausnehmung 56 entsprechenden Stelle zur Aufnahme der Halteschraube 58 eine Gewindebohrung 57 vorgesehen.

Wie aus Fig. 7 ersichtlich ist, besitzt das Bauteil 55 eine einfache Gestalt (vgl. oben), so dass es durch einfache Verfahren wie Strangpressen und anschließendes Zerschneiden hergestellt werden kann. Dies gilt auch für das Bandteil 10, da dies im Bereich des Schamierteils 11 kaum nachbearbeitet werden muss.

Zur Verstellung des Bandes in Verlagerungsrichtung wird der Bandbolzen 30 mit einem geeigneten Werkzeug durch Angriff in der Sechskantaufnehmung 32 gedreht. Da der erste Bereich 34 des Bandbolzens 34 die im Querschnitt ovale Bohrung in dem Schamierteil 11 quer zur Verlagerungsrichtung V2 ausfüllt und die als Fortsatz dienende Schraube 51 durch ihre exzentrische Anordnung bei der Drehung des Bandbolzens eine kreisbahnförmige Bewegung ausführen möchte, aber nur quer zur Verlagerungsrichtung in dem Langloch 52 bewegt werden kann, ergibt sich quasi eine lineare Bewegung des Bandbolzens 30 innerhalb der Bohrung 53 bzw. des Scharnierteils 11 in die Verlagerungsrichtung V2.

### Bezugszeichenliste:

- 1: Band
- 10: erstes Bandteil
- 11: erstes Schamierteil
- 15: Lagerhülse
- 20: zweites Bandteil
- 21: zweites Schamierteil
- 22: Loch
- 30: Bandbolzen
- 32: Sechskantausnehmung
- 33: erster Bereich
- 34: zweiter Bereich
- 35: Gewindebohrung
- 50: Exzenteranordnung
- 51: Fortsatz
- 52: Langloch
- 53: Bohrung
- 54: Sechskantausnehmung
- 55: Bauteil
- 56: Ausnehmung
- 57: Gewindebohrung
- 58: Halteschraube
- 59: Kragen
- S1, S2: Drehachse
- V, V1, V2: Verlagerungsrichtung

## Patentansprüche

1. Band für Türen, Fenster oder dergleichen
mit einem ersten Bandteil (10) mit einem ersten Schamierteil (11),
mit mindestens einem zweiten Bandteil (20) mit einem zweiten Scharnierteil (21),
mit einem in die Scharnierteile (11, 21) eingreifenden Bandbolzen (30), über den diese schwenkbar miteinander verbunden sind
und mit einer zumindest in dem einen Bandteil (10) vorgesehenen Exzenter-anordnung (50), durch deren Betätigung das erste Schamierteil (11) relativ zu dem zweiten Schamierteil (21) in einer Verlagerungsrichtung (V) verlagerbar ist,
wobei die Exzenteranordnung (50) zwei im Querschnitt gesehen langlochförmige Bohrungen (52, 53), wobei sich die Längsrichtungen der Querschnitte senkrecht zueinander erstrecken, und zwei Bandbolzenteile (51, 30) aufweist, die jeweils in eine der Bohrungen (52, 53) zumindest hineinragen und deren Mittellängsachsen exzentrisch zueinander angeordnet sind,
**dadurch gekennzeichnet,**
**dass** der eine Bandbolzenteil eine Schraube (51) ist, die exzentrisch zur Drehachse (S1) des Bandbolzens (30) angeordnet ist.

2. Band nach Anspruch 1, **dadurch gekennzeichnet, dass** die Längsrichtung des Querschnitts der langlochförmigen Bohrung (52) sich senkrecht zur durch die Tür, das Fenster oder dergleichen verlaufenden Ebene erstreckt.

3. Band nach Anspruch 1, **dadurch gekennzeichnet, dass** die Längsrichtung des Querschnitts der langlochförmigen Bohrung (52) sich parallel zur durch die Tür, das Fenster oder dergleichen verlaufenden Ebene erstreckt.

4. Band nach Anspruch 1, **dadurch gekennzeichnet, dass** die andere lang-lochförmige Bohrung in dem ersten Scharnierteil (11) als eine im Querschnitt gesehen in Verlagerungsrichtung (V, V1, V2) lang gestreckte Bohrung (53) zur Aufnahme des Bandbolzens (30) ausgebildet ist.

5. Band nach einem der vorhergehenden Ansprüche, **dadurch gekennzeichnet, dass** die eine langlochförmige Bohrung (52) in einem Bauteil (55) ausgebildet ist.

6. Band nach Anspruch 5, **dadurch gekennzeichnet, dass** das Bauteil (55) dem inneren Durchmesser der lang gestreckten Bohrung (53) angepasst ist.

7. Band nach einem der Ansprüche 1 bis 6, **dadurch gekennzeichnet, dass** die Schraube (51) eine Kopfschraube ist.

8. Band nach Anspruch 7, **dadurch gekennzeichnet, dass** der Außenumfang des Kopfes der Kopfschraube (51) größer ist als der Innendurchmesser des Langlochs (52).

9. Band nach einem der vorhergehenden Ansprüche, **dadurch gekennzeichnet, dass** der Bandbolzen (30) mindestens einen Kragen (59) aufweist.

10. Band nach einem der Ansprüche 5 bis 9, **dadurch gekennzeichnet, dass** das Bauteil (55) in seinem Außenumfang eine Ausnehmung (56) aufweist.

11. Band nach Anspruch 10, **dadurch gekennzeichnet, dass** in dem Scharnierteil (11) an einer der Ausnehmung (56) entsprechenden Stelle zur Aufnahme einer Halteschraube (58) eine Gewindebohrung (57) vorgesehen ist.

## Claims

1. Hinge plate for doors, windows or the like, comprising a first hinge plate part (10) having a first hinge part (11),
comprising at least a second hinge plate part (20) having a second hinge part (21),
comprising a hinge plate pin (30), which engages in the hinge parts (11, 21) and by which these are pivotably connected one to another,
and comprising an eccentric arrangement (50), which is provided at least in the one hinge plate part (10) and by whose actuation the first hinge part (11) is displaceable relative to the second hinge part (21) in a displacement direction (V), the eccentric arrangement (50) having two, viewed in cross section, slot-shaped bores (52, 53), the longitudinal directions of the cross sections extending perpendicular one to the other, and two hinge plate pin parts (51, 30), which respectively jut at least into one of the bores (52, 53) and the central longitudinal axes of which are disposed eccentrically one to the other,
**characterized in that** the one hinge plate pin part is a screw (51), which is disposed eccentrically to the rotation axis (S1) of the hinge plate pin (30).

2. Hinge plate according to Claim 1, **characterized in that** the longitudinal direction of the cross section of the slot-shaped bore (52) extends perpendicular to the plane running through the door, the window or the like.

3. Hinge plate according to Claim 1, **characterized in that** the longitudinal direction of the cross section of the slot-shaped bore (52) extends parallel to the plane running through the door, the window or the like.

4. Hinge plate according to Claim 1, **characterized in that** the other slot-shaped bore in the first hinge part (11) is configured as a bore (53) for receiving the hinge plate pin (30), which bore, viewed in cross section, is elongated in the displacement direction (V, V1, V2).

5. Hinge plate according to one of the preceding claims, **characterized in that** the one slot-shaped bore (52) is configured in a structural part (55).

6. Hinge plate according to Claim 5, **characterized in that** the structural part (55) is matched to the inner diameter of the elongated bore (53).

7. Hinge plate according to one of Claims 1 to 6,
**characterized in that** the screw (51) is a headed screw.

8. Hinge plate according to Claim 7, **characterized in that** the outer circumference of the head of the headed screw (51) is greater than the inner diameter of the long hole (52).

9. Hinge plate according to one of the preceding claims, **characterized in that** the hinge plate pin (30) has at least one collar (59).

10. Hinge plate according to one of Claims 5 to 9,
**characterized in that** the structural part (55) has a recess (56) in its outer circumference.

11. Hinge plate according to Claim 10, **characterized in that** in the hinge part (11), at a place corresponding to the recess (56), a threaded bore (57) is provided for receiving a retaining screw (58).

## Revendications

1. Penture pour fenêtres, portes ou similaires, comprenant :
- une première partie de penture (10) avec une première partie de charnière (11),
- au moins une deuxième partie de penture (20) avec une deuxième partie de charnière (21), un boulon de penture (30) s'engageant dans les parties de charnière (11, 21) et permettant de les relier l'une à l'autre de manière pivotante, et
- un dispositif d'excentrique (50) prévu dans au moins une partie de penture (10), dont l'actionnement permet de déplacer la première partie de charnière (11) par rapport à la deuxième partie de charnière (21) dans une direction de déplacement (V), le dispositif d'excentrique (50) présentant deux alésages oblongs (52, 53), vus en coupe transversale, les directions longitudinales des coupes transversales étant perpendiculaires l'une à l'autre, et deux parties de boulon de penture (51, 30) qui font saillie au moins dans l'un des alésages (52, 53) et dont les axes longitudinaux médians sont disposés de façon excentrée l'un par rapport à l'autre,
**caractérisé en ce que**
l'une des parties de boulon de penture est une vis (51) disposée de façon excentrée par rapport à l'axe de rotation (S1) du boulon de penture (30).

2. Penture selon la revendication 1,
**caractérisée en ce que**
la direction longitudinale de la coupe transversale de l'alésage oblong (52) est perpendiculaire au plan traversant la porte, la fenêtre ou similaire.

3. Penture selon la revendication 1,
**caractérisée en ce que**
la direction longitudinale de la coupe transversale de l'alésage oblong (52) est parallèle au plan traversant la porte, la fenêtre ou similaire.

4. Penture selon la revendication 1,
**caractérisée en ce que**
l'autre alésage oblong dans la première partie de charnière (11) est un alésage allongé (53) vu en coupe transversale dans la direction de déplacement (V, V1, V2) pour loger le boulon de penture (30).

5. Penture selon l'une quelconque des revendications précédentes,
**caractérisée en ce que**
l'alésage oblong (52) est réalisé dans un composant (55).

6. Penture selon la revendication 5,
**caractérisée en ce que**
le composant (55) est adapté au diamètre intérieur de l'alésage allongé (53).

7. Penture selon l'une quelconque des revendications 1 à 6,
**caractérisée en ce que**
la vis (51) est une vis à tête.

8. Penture selon la revendication 7,
**caractérisée en ce que**
la circonférence extérieure de la tête de la vis à tête (51) est supérieure au diamètre intérieur de l'alésage oblong (52).

9. Penture selon l'une quelconque des revendications précédentes,
**caractérisée en ce que**
le boulon de penture (30) présente au moins un collet (59).

10. Penture selon l'une quelconque des revendications 5 à 9,
**caractérisée en ce que**
le composant (55) présente un évidement (56) dans sa circonférence extérieure.

11. Penture selon la revendication 10,
**caractérisée en ce que**
dans la partie de charnière (11), un alésage fileté (57) est prévu à un endroit correspondant à l'évidement (56) pour recevoir une vis de retenue (58).
